# EUROPÄISCHE PATENTSCHRIFT

(11) **EP 4 188 820 B1**
(45) Veröffentlichungstag und Bekanntmachung des Hinweises auf die Patenterteilung: **26.06.2024**
(21) Anmeldenummer: 21739125.9
(22) Anmeldetag: 02.07.2021
(51) Int. Cl.: B65D 41/04, B65D 75/58

(54) **VERSCHLUSSKAPPE MIT FLÜGELN**
CLOSURE CAP WITH WINGS
BOUCHON DE FERMETURE À AILES

(30) Priorität: 29.07.2020 DE 102020119965
(43) Veröffentlichungstag der Anmeldung: 07.06.2023
(73) Patentinhaber: Georg Menshen GmbH & Co. KG, 57413 Finnentrop (DE)
(72) Erfinder: WOMMELSDORF, Jan, 57399 Kirchhundem (DE); KÖLSCHE, Volker, 58579 Schalksmühle Nordrhein-Westfalen (DE); SEGREF, Leon, 57413 Finnentrop (DE); RÖMER, Frank, 57413 Finnentrop (DE)
(74) Vertreter: Cohausz Hannig Borkowski Wißgott
(86) Internationale Anmeldenummer: PCT/EP2021/068345
(87) Internationale Veröffentlichungsnummer: WO 2022/022946

(56) Entgegenhaltungen:
- EP-A1- 3 025 982
- WO-A1-2015/114084
- WO-A1-2016/140668

## Beschreibung

Die Erfindung betrifft eine Verschlusskappe aus Kunststoff für den Ausgießstutzen eines Behälters mit von der Mantelaußenfläche der Kappe insbesondere radial abstehenden Flügeln, die auf diametral gegenüberliegenden Seiten an der Kappe befestigt sind, wobei jeder Flügel von dem der Kappe nahem Befestigungsbereich in einen weiter außen anschließenden, der Betätigung von Hand dienenden Betätigungsbereich übergeht.

WO 2007/002292 und WO 2015/114084 A1 beschreiben eine Verschlusskappe, an der als Griffflächen zwei Flügel auf diametral gegenüberliegenden Seiten der Kappe außen radial vorstehen. Bei schwergängigem Gewinde, klemmendem Halt oder zum Brechen einer Originalitätssicherung ist oft eine solch hohe Drehkraft auf die Verschlusskappe von Hand aufzubringen, dass es zu einem Verbiegen oder Abbrechen der Griffflächen kommen kann.

Aufgabe der Erfindung gemäß Anspruch 1 ist es, eine Verschlusskappe der eingangs genannten Art so zu verbessern, dass sie bei einfacher Konstruktion eine hohe Festigkeit und Steifigkeit aufweist. Hierbei sollte die Verschlusskappe eine gute Griffigkeit und ein angenehmes Greifgefühl bieten.

Diese Aufgabe wird erfindungsgemäß dadurch gelöst, dass die Befestigungsbereiche beider Flügel zu beiden Seiten einer durch die Kappendrehachse verlaufenden, mittigen Ebene drehsymmetrisch zur Kappendrehachse angeordnet sind.

Durch eine solche seitliche Anordnung der Befestigungsbereiche zur mittigen Ebene wird eine hohe Festigkeit der Flügel an der Verschlusskappe geschaffen, so dass über die Flügel von Hand hohe Drehkräfte auf die Verschlusskappe aufbringbar sind, ohne die Flügel wesentlich zu verformen oder abzubrechen. Auch wird eine angenehme Handhabung geboten.

Diese Vorteile werden noch verbessert, wenn der Befestigungsbereich jedes Flügels beim Betrachten der Mantelaußenfläche der Kappe senkrecht zur Kappendrehachse von einem konkaven der Kappe entfernterem Biegungsbereich in einen konvexen, der Kappe näheren Biegungsbereich übergeht, wobei der konvexe Biegungsbereich sich an die konvexe Mantelaußenfläche der Kappe anschmiegt und/oder in die konvexe Mantelaußenfläche der Kappe stetig übergeht.

Die Festigkeit der Flügel an der Verschlusskappe wird noch erhöht, wenn an der Mantelaußenfläche der Kappe mindestens eine Strebe oder Zunge vorsteht, deren äußeres Ende an eine Flügelaußenfläche angeformt ist. Hierbei wird vorgeschlagen, dass die Strebe oder Zunge als Hohlform ausgebildet ist, deren Hohlraum sich zur Rückseite des Flügels öffnet. Eine solche Hohlform verringert Gewicht und Materialaufwand der Verschlusskappe und bietet als Fingermulde eine angenehme Griffigkeit. Ferner wird vorgeschlagen, dass Rippe, Strebe oder Zunge sich in ihrer Ausführungsform auf den konkaven Flügel-Befestigungsbereich beschränken oder sich darüber hinaus in den senkrechten Betätigungsbereich erstrecken.

Zu den beiden Betätigungsbereichen der Flügel wird als mögliche Ausführungen vorgeschlagen
- dass sie in einer mittigen Ebene liegen, in der die Kappendrehachse liegt,
- dass sie derart gewölbt sind, dass ein Querschnitt durch den Betätigungsbereich quer zu seiner Längserstreckung eine Wölbung bildet,
- dass sie in ihrer Längserstreckung gewölbt sind,
- dass sie parallel und in einem seitlichen Abstand zur mittigen Ebene angeordnet sind.

Ferner wird vorgeschlagen, dass die Verschlusskappe auf einem Ausgießstutzen eines Behälters über ein Gewinde befestigt ist und dass die Verschlusskappe über eine Originalitätssicherung mit dem Ausgießstutzen eines Behälters verbunden ist.

Ausführungsbeispiele der Erfindung sind in den Zeichnungen dargestellt und werden im Folgenden näher beschrieben. Es zeigen
- Fig. 1: eine Seitenansicht eines ersten Ausführungsbeispiels einer Verschlusskappe,
- Fig. 2: eine Ansicht von oben auf das erste Ausführungsbeispiel,
- Fig. 3: eine perspektivische Ansicht eines zweiten Ausführungsbeispiels mit geradem Querschnitt durch den Flügel im Betätigungsbereich,
- Fig. 4: eine Seitenansicht mit einem Betätigungsbereich mit teilkreisförmigem Querschnitt,
- Fig. 5: eine Seitenansicht mit einem Betätigungsbereich mit geknicktem Querschnitt,
- Fig. 6: eine perspektivische Ansicht einer dritten Ausführungsform.

Die erfindungsgemäße Verschlusskappe 1 ist im Spritzguss aus Kunststoff hergestellt mit einem zylindrischen Mantel, der einen Innenraum umgibt, der an seiner Oberseite verschlossen ist, so dass die Verschlusskappe mit ihrem Innengewinde auf das Außengewinde eines Ausgießstutzens eines Behälters aufgeschraubt werden kann. Hierbei besteht zwischen dem unteren Ende der Verschlusskappe 1 und dem Verschlusskappensitz des Ausgießstutzens eine Originalitätssicherung 11, die beim erstmaligen Aufschrauben der Verschlusskappe 1 aufbricht und hierdurch anzeigt, ob der Verschluss schon einmal geöffnet worden ist.

In der Ausführung nach Fig. 3 ist am unteren Ende des Ausgießstutzens ein schiffchenförmiges Einschweißteil 12 angeformt, das zwischen die zwei Seitenwände eines beutelförmigen Behälters eingeschweißt wird.

An der Mantelaußenfläche 10 der Verschlusskappe 1 stehen auf diametral gegenüberliegenden Seiten der Kappe zwei angeformte Flügel 2 radial vor, die bei der Ausführung nach Fig. 1 und 2 in einer senkrechten Ebene 5 liegen, in der auch die senkrechte Drehachse 6 der Kappe 1 liegt. Hierbei stehen die beiden Flügel zu beiden Seiten so weit vor, dass die Verschlusskappe 1 eine solche erhebliche Gesamtbreite aufweist, dass sie von einem Kind nicht verschluckt werden kann.

Jede der beiden Flügel 2 ist mit einem Flügel-Befestigungsbereich 3 an der konvexen Mantelaußenfläche 10 der Kappe angeformt, wobei der Befestigungsbereich 3 jedes Flügels beim Betrachten der Mantelaußenfläche 10 der Kappe senkrecht zur Kappendrehachse 6 von einem konkaven der Kappe entfernterem Biegungsbereich a in einen konvexen, der Kappe näheren Biegungsbereich b übergeht, wobei der konvexe Biegungsbereich b sich an die konvexe Mantelaußenfläche 10 der Kappe 1 anschmiegt und/oder in die konvexe Mantelaußenfläche 10 der Kappe stetig übergeht. Der Befestigungsbereich 3 kann damit in einer Ansicht von oben mit seinen zwei Biegungsbereichen a und b als S-förmig bezeichnet werden.

An den Befestigungsbereich 10 schließt bei beiden Flügeln 2 außen ein insbesondere radialer, flächenförmiger, senkrechter Betätigungsbereich 4 an, der bei der Ausführung nach Fig. 1 und 2 in der senkrechten Ebene 5 liegt. Der Betätigungsbereich 4 kann aber auch parallel zur Ebene 5 versetzt liegen und ferner in seiner Querrichtung und/oder in seiner Längserstreckung gebogen bzw. gewölbt sein. Zwei Arten der Wölbung in Querrichtung sind in der Ausführung nach Fig. 4 und 5 mit S1 und S2 dargestellt.

Rippe, Strebe oder Zunge 7 können sich in ihrer Ausführungsform auf den konkaven Flügel-Befestigungsbereich 3 beschränken oder sich darüber hinaus in den senkrechten Betätigungsbereich 4 erstrecken. Rippe, Strebe oder Zunge 7 können in ihren Ausführungsformen auch kombiniert werden.

Um die Festigkeit und die Steifigkeit der Befestigung der beiden Flügel 2 an der Kappe 1 zu erhöhen, steht an der Mantelaußenfläche 10 der Kappe mindestens eine Strebe, Zunge oder Rippe 7 vor, die sich nach außen erstreckt und deren äußeres Ende 8 an der Außenfläche eines Flügels angeformt ist. Diese Strebe, Zunge oder Rippe 7 überbrückt den Spalt oder Zwickel 13, der zwischen dem Befestigungsbereich 3 und der Mantelaußenfläche 10 besteht.

In der Ausführung nach Fig. 3 ist die Strebe oder Zunge 7 als Hohlform ausgebildet, deren Hohlraum 9 sich zur Rückseite des Flügels 2 öffnet. Ferner kann jeder der zwei Flügel jeweils durch zwei oder mehr Streben, Zungen oder Rippen an der Mantelaußenfläche 10 der Kappe befestigt sein.

## Patentansprüche

1. Verschlusskappe (1) aus Kunststoff mit von der Mantelaußenfläche (10) der Kappe (1) abstehenden Flügeln (2), die auf diametral gegenüberliegenden Seiten an der Kappe (1) befestigt sind, wobei jeder Flügel von dem der Kappe nahen Befestigungsbereich (3) in einen weiter außen anschließenden, der Betätigung von Hand dienenden Betätigungsbereich (4) übergeht, wobei die Befestigungsbereiche (3) beider Flügel (2) zu beiden Seiten einer durch die Kappendrehachse (6) verlaufenden, mittigen Ebene (5) drehsymmetrisch zur Kappendrehachse (6) angeordnet sind, und wobei der Befestigungsbereich (3) jedes Flügels beim Betrachten der Mantelaußenfläche (10) der Kappe senkrecht zur Kappendrehachse (6) von einem konkaven der Kappe entfernteren Biegungsbereich (a) in einen konvexen, der Kappe näheren Biegungsbereich (b) übergeht, wobei der konvexe Biegungsbereich (b) sich an die konvexe Mantelaußenfläche (10) der Kappe (1) anschmiegt und/oder in die konvexe Mantelaußenfläche (10) der Kappe stetig übergeht und an der Mantelaußenfläche (10) der Kappe (1) mindestens eine Strebe oder Zunge (7) vorsteht, deren äußeres Ende (8) an eine Flügelaußenfläche angeformt ist, **dadurch gekennzeichnet, dass** an der konvexen Rückseite des konkaven Biegungsbereichs (a) des Befestigungsbereichs (3) zwischen dem Befestigungsbereich (3) und der Mantelaußenfläche (10) ein Spalt oder Zwickel (13) besteht, der durch die Strebe oder Zunge (7) überbrückt ist.

2. Verschlusskappe nach Anspruch 1, **dadurch gekennzeichnet, dass** die Strebe oder Zunge (7) als Hohlform ausgebildet ist, deren Hohlraum (9) sich zur Rückseite des Flügels (2) öffnet.

3. Verschlusskappe nach einem der vorherigen Ansprüche, **dadurch gekennzeichnet, dass** Strebe oder Zunge (7) sich in ihrer Ausführungsform auf den konkaven Flügel-Befestigungsbereich (3) beschränken oder sich darüber hinaus in den senkrechten Betätigungsbereich (4) erstrecken.

4. Verschlusskappe nach einem der vorherigen Ansprüche, **dadurch gekennzeichnet, dass** beide Betätigungsbereiche (4) in einer mittigen Ebene (5) liegen, in der die Kappendrehachse (6) liegt.

5. Verschlusskappe nach einem der vorherigen Ansprüche, **dadurch gekennzeichnet, dass** die Betätigungsbereiche (4) derart gewölbt sind, dass ein Querschnitt durch den Betätigungsbereich quer zu seiner Längserstreckung eine Wölbung bildet.

6. Verschlusskappe nach einem der vorherigen Ansprüche, **dadurch gekennzeichnet, dass** die Betätigungsbereiche (4) in ihrer Längserstreckung gewölbt sind.

7. Verschlusskappe nach einem der vorherigen Ansprüche, **dadurch gekennzeichnet, dass** die Betätigungsbereiche (4) parallel und in einem seitlichen Abstand zur mittigen Ebene (5) angeordnet sind.

8. Verschlusskappe nach einem der vorherigen Ansprüche, **dadurch gekennzeichnet, dass** die Verschlusskappe (1) auf einem Ausgießstutzen eines Behälters mit einem Gewinde befestigt ist.

9. Verschlusskappe nach einem der vorherigen Ansprüche, **dadurch gekennzeichnet, dass** die Verschlusskappe über eine Originalitätssicherung (11) mit dem Ausgießstutzen eines Behälters verbunden ist.

## Claims

1. Closure cap (1) composed of plastic, having wings (2) which protrude from the lateral outer surface (10) of the cap (1) and which are fastened to the cap (1) on diametrically opposite sides, wherein each wing transitions from the fastening region (3), which is situated close to the cap, into an actuation region (4), which adjoins further to the outside and serves for manual actuation, wherein the fastening regions (3) of both wings (2) are arranged, rotationally symmetrically with respect to the cap axis of rotation (6), on both sides of a central plane (5) extending through the cap axis of rotation (6), and wherein, in a view directed onto the lateral outer surface (10) of the cap perpendicularly to the cap axis of rotation (6), the fastening region (3) of each wing transitions from a concave bend region (a) that is relatively far from the cap into a convex bend region (b) that is relatively close to the cap, wherein the convex bend region (b) lies closely against the convex lateral outer surface (10) of the cap (1) and/or transitions in a continuous manner into the convex lateral outer surface (10) of the cap, and, from the lateral outer surface (10) of the cap (1), there protrudes at least one strut or tongue (7) whose outer end (8) is formed integrally on a wing outer surface, **characterized in that**, on the convex rear side of the concave bend region (a) of the fastening region (3), a gap or interstice (13) bridged by the strut or tongue (7) exists between the fastening region (3) and the lateral outer surface (10).

2. Closure cap according to Claim 1, **characterized in that** the strut or tongue (7) is formed as a hollow shape whose cavity (9) opens to the rear side of the wing (2).

3. Closure cap according to either of the preceding claims, **characterized in that** strut or tongue (7) are restricted in terms of their embodiment to the concave wing fastening region (3), or extend beyond this into the vertical actuation region (4).

4. Closure cap according to one of the preceding claims, **characterized in that** both actuation regions (4) lie in a central plane (5) in which the cap axis of rotation (6) lies.

5. Closure cap according to one of the preceding claims, **characterized in that** the actuation regions (4) are arched in such a way that a cross section through the actuation region transversely to its longitudinal extent forms an arch.

6. Closure cap according to one of the preceding claims, **characterized in that** the actuation regions (4) are arched in their longitudinal extent.

7. Closure cap according to one of the preceding claims, **characterized in that** the actuation regions (4) are arranged parallel and with a lateral spacing to the central plane (5).

8. Closure cap according to one of the preceding claims, **characterized in that** the closure cap (1) is fastened to a pouring spout of a container by way of a thread.

9. Closure cap according to one of the preceding claims, **characterized in that** the closure cap is connected to the pouring spout of a container via a tamper-evident seal (11).

## Revendications

1. Bouchon de fermeture (1) en matière plastique avec des ailes (2) dépassant de la surface extérieure de l'enveloppe (10) du bouchon (1), qui sont fixées au bouchon (1) sur des côtés diamétralement opposés, chaque aile allant de la zone de fixation (3) proche du bouchon à une zone d'actionnement (4) se raccordant plus à l'extérieur et servant à l'actionnement manuel, les zones de fixation (3) des deux ailes (2) étant agencées de part et d'autre d'un plan médian (5) passant par l'axe de rotation (6) du bouchon, avec une symétrie de rotation par rapport à l'axe de rotation (6) du bouchon, et la zone de fixation (3) de chaque aile passant, lorsqu'on observe la surface extérieure (10) de l'enveloppe du bouchon perpendiculairement à l'axe de rotation (6) du bouchon, d'une zone de courbure concave (a) plus éloignée du bouchon à une zone de courbure convexe (b) plus proche du bouchon, la zone de courbure convexe (b) épousant la forme de la surface extérieure convexe (10) de l'enveloppe du bouchon (1) et/ou se fondant de manière continue dans la surface extérieure convexe (10) de l'enveloppe du bouchon, et au moins une entretoise ou languette (7) faisant saillie sur la surface extérieure (10) de l'enveloppe du bouchon (1), dont l'extrémité extérieure (8) est formée sur une surface extérieure de l'aile, **caractérisé en ce qu'**il existe, sur le côté arrière convexe de la zone de courbure concave (a) de la zone de fixation (3), entre la zone de fixation (3) et la surface extérieure d'enveloppe (10), une fente ou un gousset (13) qui est ponté par l'entretoise ou la languette (7).

2. Bouchon de fermeture selon la revendication 1, **caractérisé en ce que** l'entretoise ou la languette (7) est conçue comme une forme creuse dont l'espace creux (9) s'ouvre vers la face arrière de l'aile (2).

3. Bouchon de fermeture selon l'une des revendications précédentes, **caractérisé en ce que** l'entretoise ou la languette (7), dans sa forme de réalisation, se limite à la zone concave de fixation de l'aile (3) ou s'étend au-delà de celle-ci dans la zone d'actionnement (4) verticale.

4. Bouchon de fermeture selon l'une des revendications précédentes, **caractérisé en ce que** les deux zones d'actionnement (4) se situent dans un plan médian (5) dans lequel se trouve l'axe de rotation du bouchon (6).

5. Bouchon de fermeture selon l'une des revendications précédentes, **caractérisé en ce que** les zones d'actionnement (4) sont courbées de telle sorte qu'une section transversale traversant la zone d'actionnement forme une courbure transversalement à son extension longitudinale.

6. Bouchon de fermeture selon l'une des revendications précédentes, **caractérisé en ce que** les zones d'actionnement (4) sont bombées dans leur extension longitudinale.

7. Bouchon de fermeture selon l'une des revendications précédentes, **caractérisé en ce que** les zones d'actionnement (4) sont agencées parallèlement et à une distance latérale du plan médian (5).

8. Bouchon de fermeture selon l'une des revendications précédentes, **caractérisé en ce que** le bouchon de fermeture (1) est fixé sur un bec verseur d'un récipient muni d'un filetage.

9. Bouchon de fermeture selon l'une des revendications précédentes, **caractérisé en ce que** le bouchon de fermeture est relié au bec verseur d'un récipient par un dispositif d'inviolabilité (11).
